# EUROPÄISCHE PATENTSCHRIFT

(11) **EP 1 813 322 B1**
(45) Veröffentlichungstag und Bekanntmachung des Hinweises auf die Patenterteilung: **30.07.2008**
(21) Anmeldenummer: 07450010.9
(22) Anmeldetag: 26.01.2007
(51) Int. Cl.: A63C 9/081, A63C 9/085, A63C 9/086

(54) **Skibindung, insbesondere für einen Kurzski**
Ski bindings, in particular for a short ski
Fixation de ski, en particulier pour un ski court

(30) Priorität: 27.01.2006 AT 1282006
(43) Veröffentlichungstag der Anmeldung: 01.08.2007
(73) Patentinhaber: Gattinger, Christian, 4694 Ohlsdorf (AT)
(72) Erfinder: Gattinger, Christian, 4694 Ohlsdorf (AT)
(74) Vertreter: Hübscher, Helmut

(56) Entgegenhaltungen:
- WO-A-02/064222
- US-A- 3 921 995
- US-A- 3 964 758
- US-A- 4 036 510
- US-A- 4 316 618

## Beschreibung

Die Erfindung bezieht sich auf eine Skibindung, insbesondere für einen Kurzski, mit einer eine vordere und eine hintere Schuhhalterung tragenden Bindungsplatte und mit einer am Ski befestigbaren Grundplatte, die eine vordere und eine hintere Rastaufnahme für die zwischen den Rastaufnahmen einsetzbare Bindungsplatte aufweist, wobei die Bindungsplatte von den Rastaufnahmen übergriffene Rastkörper trägt, von denen der vordere eine mit der vorderen Rastaufnahme zusammenwirkende Federrast zur Verrastung der um die hintere Rastaufnahme verschwenkbaren Bindungsplatte bildet.

Einfache Skibindungen für Kurzski weisen eine auf dem Ski befestigte Bindungsplatte mit einer vorderen und einer hinteren Schuhhaltung in Form von Haltebügeln auf, von denen einer mit einem Spannhebel versehen ist. Die Schuhalterungen sind zur Anpassung an die Schuhgröße in Längsrichtung der Bindungsplatte auf dieser verstellbar gelagert. Der einfache Aufbau solcher Skibindungen erlaubt allerdings keine Sicherheitsauslösung, was bei Kurzskiern wegen der beschränkten Skilänge in Kauf genommen wird, obwohl die Gefahr einer Überlastung des Beines insbesondere bei einer Drehbewegung des Skis um eine zur Bindungsplatte senkrechte Achse nicht ausgeschlossen werden kann. Um hier Abhilfe zu schaffen, wurde vorgeschlagen, die Bindungsplatte mit einer am Ski befestigten Grundplatte lösbar zu verbinden. Zu diesem Zweck bildet die Grundplatte eine vordere und eine hintere Rastaufnahme für die Bindungsplatte, die von den Rastaufnahmen übergriffene Rastkörper trägt, von denen der vordere eine mit der vorderen Rastaufnahme zusammenwirkende Federrast bildet. Die um die hintere Rastaufnahme verschwenkbare Bindungsplatte kann demnach bei einer Überwindung der Federrast aus der vorderen Rastaufnahme um eine zur Bindungsplatte senkrechte Achse im Fersenbereich ausschwenken. Damit ist zwar eine Drehauslösung der Bindung möglich, nicht aber eine Auslösung aufgrund von im Fersenbereich auf die Bindungsplatte einwirkenden Zugkräften, wie Sie für Belastungen der Skibindung bei Stürzen nach vorne kennzeichnend sind. Das Auslösen einer Skibindung im Sinne einer Freigabe der Bindungsplatte im Fersenbereich bedingt bei starren Rastaufnahmen der Grundplatte einen zusätzlichen federbelasteten Rastkörper für die hintere Rastaufnahme. Da die Federrast für die vordere Rastaufnahme und die Rastfeder für den hinteren Rastkörper gegensinnig wirksam werden, aber in einer Wirkungslinie liegen, beeinflussen sich die Federbeaufschlagungen der vorderen und hinteren Rastkörper der Bindungsplatte, wozu noch kommt, daß in Bindungslängsrichtung wirkende Kräfte ebenfalls Einfluß auf die bei einer Auslösung maßgebende Vorspannung der Rastfedern nehmen, was zu konstruktiv nicht festgelegten Auslösebedingungen führt.

In US-A-4 036 510, wird eine Skibindung mit einer vorderen und hinteren Rastaufnahme offenbart, wobei der auf der Vorderseite eines Stützkopfes angeordnete hintere Rastkörper der Bindungsplatte gegen die Kraft einer Rastfeder in Längsrichtung der Bindungsplatte verschiebbar gelagert und mit einer eine Schulter des Stützkopfes untergreifenden Keilfläche ausgerüstet ist.

Der Erfindung liegt somit die Aufgabe zugrunde, eine Skibindung, insbesondere für einen Kurzski, der eingangs geschilderten Art so auszugestalten, daß eine voneinander unabhängige Auslösung der Bindung im Bereich der vorderen und der hinteren Rastaufnahme der Grundplatte und damit eine konstruktive Vorgabe der jeweiligen Auslösebedingungen sichergestellt werden kann.

Die Erfindung löst die gestellte Aufgabe dadurch, daß sich die Bindungsplatte mit einem Quersteg an der Vorderseite und mit einer Anschlagnase an einem vorstehenden Stützanschlag auf der Rückseite der hinteren als Stützkopf ausgebildeten Rastaufnahme abstützt, und daß der Quersteg einen Verschiebeanschlag für den durch die Rastfeder beaufschlagten hinteren Rastkörper darstellt.

Da sich die Bindungsplatte mit einem Quersteg an der Vorderseite und mit einer Anschlagnase an einem Stützanschlag auf der Rückseite der hinteren Rastaufnahme abstützt werden die auftretenden Längskräfte von der Bindungsplatte unmittelbar auf die hintere Rastaufnahme übertragen, die zu diesem Zweck als Stützkopf ausgebildet ist. Damit sind die wesentlichen Voraussetzungen dafür geschaffen, daß die Vorspannung der Rastfedern für die vorderen und hinteren Rastkörper weder durch eine gegenseitige Beeinflussung noch durch den Einfluß von Längskräften verändert werden, so daß die eingestellten Vorspannungen die jeweiligen Auslösebedingungen bestimmen, die demnach auch über die Vorspannung der Rastfedern für die vorderen und hinteren Rastkörper voneinander unabhängig eingestellt werden können. Für die Fersenauslösung kann die Vorspannung der Rastfeder für den hinteren Rastkörper dann genau vorgegeben werden, wenn der verschiebbar in der Verbindungsplatte gelagerte Rastkörper eine vorgegebene Anschlagstellung aufweist. Der hiefür vorgesehene Anschlag, der vorteilhaft durch den Quersteg gebildet wird, mit dem sich die Bindungsplatte auf der Vorderseite des Stützkopfes abstützt, bildet nämlich das bei der Einstellung der Federvorspannung ortsfeste Widerlager für die Rastfeder. Wird die Bindungsplatte im Abhebesinn belastet, so muß zur Freigabe der Bindungsplatte der hintere Rastkörper gegen die Kraft der vorgespannten Rastfeder von der Schulter des Stützkopfes über die Keilfläche weggedrückt werden, so daß dieser Rastkörper an der Schulter des Stützkopfes unter einer Freigabe der Bindungsplatte vorbeibewegt werden kann. Die die Schulter des Stützkopfes untergreifende Keilfläche des Rastkörpers bedingt ja beim Anheben der Bindungsplatte eine in Verschieberichtung des Rastkörpers verlaufende Kraftkomponente, wenn die Keilfläche gegen die Schulter des Stützkopfes gedrückt wird.

Bei einer Auslösung der Skibindung im Zehenbereich muß die Verschwenkbarkeit der Bindungsplatte um eine Achse im Bereich der hinteren Rastaufnahme gewährleistet sein. Dies wird in einfacher Weise dadurch sichergestellt, daß die hintere als Stützkopf ausgebildete Rastaufnahme einen nach hinten vorstehenden Stützanschlag für die Anschlagnase der Bindungsplatte bildet. Gleitet nämlich die Anschlagnase der Bindungsplatte beim Verschwenken der Bindungsplatte vom vorstehenden Stützanschlag ab, so wird die Bindungsplatte im Fersenbereich schlagartig freigegeben, was die sichere Auslösung der Bindung unterstützt, sobald die Verrastung im Zehenbereich durch eine entsprechende Beaufschlagung der Federrast überwunden wird.

Die Neigung der Keilfläche des hinteren Rastkörpers, der mit der Schulter des Stützkopfes der Grundplatte zusammenwirkt, bestimmt die für das Auslösen der Skibindung im Fersenbereich maßgebenden Übersetzungsverhältnisse, wobei der Keilwinkel aufgrund konstruktiver Vorgaben beschränkt ist. Um trotzdem vorteilhafte Übersetzungsbedingungen zu schaffen, kann die Bindungsplatte eine Verschiebeführung für den hinteren Rastkörper mit einem Führungsabschnitt zum Ausschwenken des die Keilfläche bildenden Rastkörperkopfes nach unten aufweisen. Mit dem Ausschwenken des Rastkörpers nach unten ergibt sich in bezug auf die Schulter des Stützkopfes ein steilerer Anstellwinkel für die Keilfläche des Rastkörpers, was mit einer Vergrößerung der in Verschieberichtung des Rastkörpers wirksamen Kraftkomponenten beim Auslösen der Skibindung verbunden ist. Diese Ausschwenkführung für den hinteren Rastkörper kann in einfacher Weise dadurch gebildet werden, daß eine entsprechende Aussparung für den Rastkörperkopf im Boden der Verschiebeführung vorgesehen wird. Die beim Auslösen der Skibindung im Fersenbereich wirksamen Kräfte drücken ja den hinteren Rastkörper beim Anschlagen an die Schulter des Stützkörpers nach unten, so daß mit der beginnenden Verschiebung des Rastkörpers der Rastkörperkopf in die Bodenaussparung der Verschiebeführung gedrückt und der Rastkörper entsprechend verschwenkt wird.

Das zusätzliche Verschwenken des hinteren Rastkörpers kann dessen Gleiteigenschaften in der Verschiebeführung beeinträchtigen, insbesondere bei einer bevorzugten Ausbildung sowohl der Bindungsplatte als auch des hinteren Rastkörpers aus Kunststoff. Um einer solchen Beeinträchtigung der Gleitfähigkeit des hinteren Rastkörpers in der Verschiebeführung zu begegnen, kann der an der Rastfeder abgestützte Teil des hinteren Rastkörpers zwischen in der Bindungsplatte eingelegten oberen und unteren, vorzugsweise metallischen Gleitplatten geführt werden.

Im Zehenbereich ergeben sich hinsichtlich der Aufnahme von auf den vorderen Rastkörper in dessen Verschieberichtung einwirkenden Auslösekräften keine Schwierigkeiten, wenn der vordere Rastkörper aus einem mit einer Rastfeder beaufschlagten Schieber besteht, der über eine V-förmige Rastaussparung an einer die vordere Rastaufnahme bildenden, den Aussparungsrand mit einem Randsteg übergreifenden Stützrolle der Grundplatte abgestützt wird, weil die Neigung der an der Stützrolle anliegenden Flanken der V-förmigen Rastaussparung unter einem vorteilhaften Winkel gegenüber der Achse der Stützrolle geneigt verlaufen können. Es muß lediglich dafür gesorgt werden, daß sich der federbeaufschlagte Schieber nicht innerhalb seiner Führung verkanten kann und beim Vorbeischwenken an der Stützrolle nicht durch den den Aussparungsrand des Schiebers übergreifenden Randsteg behindert wird. Bei einer Drehauslösung der Skibindung wird nämlich die Bindungsplatte im allgemeinen um eine Längskante zusätzlich aufgekantet, was die Freigabe des Schiebers durch den Randsteg der Stützrolle unter Umständen beeinträchtigt. Um hier Abhilfe zu schaffen, können die beiden die V-förmige Rastaussparung seitlich begrenzenden Endabschnitte des Schiebers auf der Oberseite gegen ihre stirnseitigen Enden hin abgeschrägt werden.

Der Schieber selbst kann vorteilhaft als Winkelstück ausgebildet sein, das im Bereich seines Längsschenkels durch eine in ein Langloch des Längsschenkels eingreifende Führungsrolle und im Bereich seines durch die Rastfeder beaufschlagten Querschenkels durch einen als Widerlage für die Rastfeder dienenden Zentrieransatz geführt wird. Diese Führung einerseits über einen Zentrieransatz und anderseits über eine in ein Langloch des Längsschenkels des Schiebers eingreifende Führungsrolle sichert eine zwängungsfreie Verschiebung des Winkelstückes auch unter einer beim Auslösen der Bindung unvermeidbaren Querbelastung.

Die Bindungsplatte kann aus einer Boden- und einer Deckplatte zusammengesetzt sein, zwischen denen die Rastkörper geführt werden. Eine solche zweiteilige Bindungsplatte bringt einfache konstruktive Verhältnisse mit sich, weil die Führungsausnehmungen und die Aussparungen zur Aufnahme der Rastfedern sowie deren Widerlager in einfacher Weise von den Stoßflächen der Boden- und der Deckplatte her zugänglich sind.

In der Zeichnung ist der Erfindungsgegenstand beispielsweise dargestellt. Es zeigen
Fig. 1 eine erfindungsgemäße Skibindung in einem vereinfachten Längsschnitt,
Fig. 2 eine Draufsicht auf die Grundplatte der Skibindung und
Fig. 3 die Bindungsplatte in einer Unteransicht.

Die dargestellte Skibindung weist eine auf einem Ski, insbesondere einem Kurzski, montierbare Grundplatte 1 auf, die eine vordere Rastaufnahme 2 in Form einer Stützrolle 3 und eine hintere Rastaufnahme 4 in Form eines Stützkörpers 5 trägt. Zwischen diesen Rastaufnahmen 2 und 4 der Grundplatte 1 wird eine Bindungsplatte 6 eingesetzt, die mit den Rastaufnahmen 2 und 4 zusammenwirkende Rastkörper 7, 8 bildet. Der vordere Rastkörper 7 ist als Schieber geformt, der aus einem metallischen Winkelstück 9 besteht, dessen Längsschenkel 10 mit einem Langloch 11 versehen ist, in das eine Führungsrolle 12 eingreift. Mit dem Querschenkel 13 stütz sich das Winkelstück 9 an einem Zentrieransatz 14 ab, der auf einem in der Bindungsplatte 6 drehbar gelagerten, den Querschenkel durchsetzenden Gewindebolzen 15 verschiebbar gelagert ist und ein Widerlager für eine Rastfeder 16 bildet, die sich an einem in der Bindungsplatte 6 verschiebbar, aber undrehbar gehaltenen Gegenlager 17 abstützt, das in einem Muttergewinde vom Gewindebolzen 15 durchsetzt wird. Durch ein Drehen des Gewindebolzens 15 von der vorderen Stirnseite der Bindungsplatte 6 her kann somit die Vorspannung der Rastfeder 16 durch eine Schraubverstellung des Gegenlagers 17 eingestellt werden, das eine die eingestellte Vorspannung anzeigende, von der Oberseite der Bindungsplatte 6 ablesbare Meßmarke 18 aufweist. Das sich durch den Zentrieransatz 14 ergebende, verschiebbare Widerlager der den Gewindebolzen 15 umschließenden, als Schraubenfeder ausgebildeten Rastfeder 16 stütz sich bei von der Grundplatte 1 gelöster Bindungsplatte 6 über den Querschenkel 13 des Winkelstückes 9 an einem vom Gewindebolzen 15 durchsetzten Verschiebeanschlag 19 für den Rastkörper 7 ab. An der vorderen Stirnseite ist der Längsschenkel 10 des Winkelstückes 9 mit einer V-förmigen Aussparung 20 versehen, die mit ihren gegeneinander geneigten Flanken an der Stützrolle 3 der vorderen Rastaufnahme 2 der Grundplatte 1 anliegt und von einem vorstehenden Randsteg 21 der Stützrolle 3 übergriffen wird.

Die Bindungsplatte 6 stützt sich einerseits mittels eines Quersteges 22 und anderseits mittels einer Anschlagnase 23 am Stützkopf 5 der hinteren Rastaufnahme 4 ab. Die Anordnung ist dabei so getroffen, daß der Quersteg 22 an der Vorderseite des Stützkopfes 5 und die Anschlagnase 4 an einem nach hinten vorstehenden Stützanschlag 24 anliegen, so daß in der Grundstellung der zwischen den Rastaufnahmen 2 und 4 eingesetzten Bindungsplatte 6 keine Längsverschiebung der Bindungsplatte gegenüber der Grundplatte 1 möglich ist, und zwar weder in Vorwärts- noch in Rückwärtsrichtung. Der Stützkopf 5, der im Bereich des Quersteges 22 von der Bindungsplatte 6 seitlich umfaßt wird, wie dies in der Fig. 2 angedeutet ist, in der die Bindungsplatte strichpunktiert angedeutet wird, bildet für die Bindungsplatte 6 ein fersenseitiges Schwenklager, wenn die Skibindung im Bereich der vorderen Rastaufnahme 2 durch Seitenkräfte ausgelöst wird, die ein Verschieben des vorderen Rastkörpers 7 entgegen der Kraft der Rastfeder 16 zufolge des Flankenverlaufs der an der Stützrolle 3 anliegenden V-förmigen Aussparung 20 bedingen. Tritt die Stützrolle 3 aus der V-förmigen Aussparung 20 aus, so zeiht die damit verbundene Verschwenkung der Bindungsplatte 6 um den Stützkörper 5 auch eine Verlagerung der Anschlagnase 23 gegenüber dem vorspringenden Stützanschlag 24 des Stützkörpers 5 nach sich. Mit dem Abgleiten der Anschlagnase 23 vom Stützanschlag 24 wird die Bindungsplatte 6 auch im Bereich der Ferse schlagartig freigegeben, was ein unbehindertes Lösen der Bindungsplatte 6 von der Grundplatte 1 zur Folge hat. Um beim Vorbeischwenken des Rastkörpers 7 an der Stützrolle 3 ein frühzeitiges Aufkanten der Bindungsplatte 6 zu ermöglichen, sind die beiden die V-förmige Rastaussparung 20 seitlich begrenzenden Endabschnitte des Schiebers 9 auf der Oberseite gegen ihre stirnseitigen Enden hin abgeschrägt. Die abgeschrägten Flächen sind mit 25 bezeichnet.

Die Verrastung der Bindungsplatte 6 im Bereich der hinteren Rastaufnahme 4 erfolgt über einen gesonderten Rastkörper 8, der in der Bindungsplatte 6 gleichachsig zum vorderen Rastkörper 7 verschiebbar gelagert ist, jedoch gegensinnig zum Rastkörper 7 mit einer Rastfeder 26 beaufschlagt wird. Die Rastfeder 26 stütz sich einerseits am Rastkörper 8 und anderseits an einem Keilgetriebe 27 ab, das mit Hilfe einer Betätigungsschraube 28 verstellt werden kann. Über die von der Oberseite der Bindungsplatte 6 zugängliche Betätigungsschraube 28 wird ein unterer, der Höhe nach in der Bindungsplatte 6 geführter Keilkörper 29 verlagert, der einen ein Widerlager für die Rastfeder 26 bildenden Stellkeil 30 des Keilgetriebes 27 in Längsrichtung der Bindungsplatte 6 beaufschlagt. Da der Rastkörper 8 am Quersteg 22 als Verschiebeanschlag abgestützt ist, kann über die Betätigungsschraube 28 die Vorspannung der Rastfeder 26 eingestellt werden, wobei die gewählte Vorspannung anhand einer mit dem Stellkeil 30 verbundenen Meßmarke wieder von der Oberseite der Bindungsplatte 6 abgelesen werden kann.

Der Rastkörper 8 untergreift eine Schulter 32 des Stützkörpers 5 mit einer Keilfläche 33, die auf einem dem Stützkörper 5 zugekehrten Rastkörperkopf 34 angeordnet ist, der nicht nur die Schulter 32 des Stützkörpers 5 sondern auch den Quersteg 22 untergreift. Die Verschiebeführung 35 für den Rastkörper 8 in der Bindungsplatte 6 weist einen Abschnitt in Form einer bodenseitigen Aussparung 36 auf, so daß der Rastkörperkopf 34 beim Verschieben des Rastkörpers 8 entgegen der Kraft der Rastfeder 26 unter einem Ausschwenken des Rastkörpers 8 in die Aussparung 36 eingreifen kann, was ein steileres Anstellen der Keilfläche 33 gegenüber der Schulter 32 und damit in weiterer Folge günstigere Übersetzungsverhältnisse für die Verschiebung des Rastkörpers 8 mit sich bringt, wenn die Bindungsplatte 6 im Sinne eines Abhebens von der Grundplatte 1 belastet wird. In diesem Fall wird ja der Rastkörper 8 über die an der Schulter 32 anliegende Keilfläche 33 im Entriegelungssinn beaufschlagt, wobei es von der auf die Vorspannung der Rastfeder 26 bezogenen Belastung abhängt, ob der Rastkörper 8 aus dem Bereich der Schulter 32 weggedrückt wird und die Bindungsplatte 6 freigibt. Diese Auslösung der Skibindung im Fersenbereich wird unabhängig von den in Längsrichtung der Skibindung wirkenden Kräften ausschließlich durch die Vorspannung der Rastfeder 26 bestimmt, wie dies auch für die Auslösung im Zehenbereich für die Rastfeder 16 gilt. Die Auslösekräfte können daher voneinander unabhängig an die jeweiligen Anforderungen angepaßt werden, und zwar durch eine Einstellung der jeweiligen Vorspannungen der Rastfedern 16 und 26.

Um die Gleitreibung des hinteren Rastkörpers 8 insbesondere während der zusätzlichen Ausschwenkbewegung im Bereich der Aussparung 36 niedrig zu halten, wird der Rastkörper 8 im Bereich seines an der Rastfeder 26 abgestützten Teils zwischen in der Bindungsplatte 6 eingelegten oberen und unteren Gleitplatten 37 geführt.

Zur Konstruktionsvereinfachung ist die Bindungsplatte 6 aus zwei Teilen, einer Bodenplatte 38 und einer Deckplatte 39, zusammengesetzt. Dies erlaubt einen freien Zugang zu den Aufnahmen für die Rastkörper 7, 8 die Rastfedern 16, 26 und das Keilgetriebe 27 von den Stoßflächen der Boden- und Deckplatten 38, 39 her, was sich ohne weiteres aus der Zeichnung ergibt.

Die Schuhhalterungen werden in herkömmlicher Weise durch zur Anpassung an unterschiedliche Schuhgrößen verstellbare Haltebügel 40 gebildet, von denen einer, beispielsweise der vordere, einen Spannhebel trägt, der jedoch aus Übersichtlichkeitsgründen nicht dargestellt ist. Der Schuh kann auf die in der Grundplatte 1 eingerasteten Bindungsplatte 6 aufgesetzt und mit Hilfe der Haltebügel mit der Bindungsplatte verbunden werden. Soll der Schuh mit der am Schuh befestigten Bindungsplatte 6 auf der Grundplatte 1 verrastet werden, so braucht die Bindungsplatte lediglich mit dem vorderen Rastkörper 7 in die vordere Rastaufnahme 2 eingeführt zu werden, bevor die Bindungsplatte 6 mit dem Schuh auf den Stützkopf 5 der hinteren Rastaufnahme 4 aufgesetzt und an den Stützkopf 5 angedrückt wird, so daß der hintere Rastkörper 8 entlang einer Anlauffläche 41 des Stützkörpers 5 gegen die Kraft der Rastfeder 26 in die Bindungsplatte 6 eingeschoben wird, bis die Schulter 32 überwunden ist und der durch die Rastfeder 26 wieder ausgeschobene Rastkörper 8 die Schulter 32 mit dem Rastkörperkopf 34 untergreift.

## Patentansprüche

1. Skibindung, für einen Kurzski mit einer eine vordere und eine hintere Schuhhalterung tragenden Bindungsplatte (6) und mit einer am Ski befestigbaren Grundplatte (1), die eine vordere und eine hintere Rastaufnahme (2, 4) für die zwischen den Rastaufnahmen (2, 4) einsetzbare Bindungsplatte (6) aufweist, wobei die Bindungsplatte (6) von den Rastaufnahmen (2, 4) übergriffene Rastkörper (7, 8) trägt, von denen der vordere eine mit der vorderen Rastaufnahme (2) zusammenwirkende Federrast zur Verrastung der um die hintere Rastaufnahme (4) verschwenkbaren. Bindungsplatte (6) bildet, wobei sich die Bindungsplatte (6) mit einem Quersteg (22) an der Vorderseite und mit einer Anschlagnase (23) an einem vorstehenden Stützanschlag (24) auf der Rückseite der hinteren als Stützkopf (5) ausgebildeten Rastaufnahme (4) abstützt, und der auf der Vorderseite des Stützkopfes (5) angeordnete hintere Rastkörper (8) der Bindungsplatte (6) gegen die Kraft einer Rastfeder (26) in Längsrichtung der Bindungsplatte (6) verschiebbar gelagert und mit einer eine Schulter (32) des Stützkopfes (5) untergreifenden Keilfläche (33) ausgerüstet ist und daß der Quersteg (22) einen Verschiebeanschlag für den durch die Rastfeder (26) beaufschlagten hinteren Rastkörper (8) darstellt.

2. Skibindung nach Anspruch 1, **dadurch gekennzeichnet, daß** die Bindungsplatte (6) eine Verschiebeführung (35) für den hinteren Rastkörper (8) mit einem Führungsabschnitt zum Ausschwenken des die Keilfläche (33) bildenden Rastkörperkopfes (34) nach unten aufweist.

3. Skibindung nach Anspruch 2, **dadurch gekennzeichnet, daß** der Führungsabschnitt zum Ausschwenken des hinteren Rastkörpers (8) nach unten aus einer Aussparung (36) im Boden der Verschiebeführung (35) besteht.

4. Skibindung nach einem der Ansprüche 1 bis 3, **dadurch gekennzeichnet, daß** der an der Rastfeder (26) abgestützte Teil des hinteren Rastkörpers (8) zwischen in der Bindungsplatte (6) eingelegten oberen und unteren Gleitplatten (37) geführt ist.

5. Skibindung nach einem der Ansprüche 1 bis 4, **dadurch gekennzeichnet, daß** der vordere Rastkörper (7) aus einem mit einer Rastfeder (16) beaufschlagten Schieber (9) besteht, der über eine V-förmige Rastausparung (20) an einer die vordere Rastaufnahme (2) bildenden, den Aussparungsrand mit einem Randsteg (21) übergreifenden Stützrolle (3) der Grundplatte (1) abgestützt ist.

6. Skibindung nach Anspruch 5, **dadurch gekennzeichnet, daß** die beiden die V-förmige Rastaussparung (20) seitlich begrenzenden Endabschnitte des Schiebers (9) auf der Oberseite gegen ihr stirnseitiges Ende hin abgeschrägt sind.

7. Skibindung nach Anspruch 5 oder 6, **dadurch gekennzeichnet, daß** der Schieber (9) als Winkelstück ausgebildet ist, das im Bereich seines Längsschenkels (10) durch eine in ein Langloch (11) des Längsschenkels (10) eingreifende Führungsrolle (12) und im Bereich seines durch die Rastfeder (16) beaufschlagten Querschenkels (13) durch einen als Widerlager für die Rastfeder (16) dienenden Zentrieransatz (14) geführt wird.

8. Skibindung nach einem der Ansprüche 1 bis 7, **dadurch gekennzeichnet, daß** die Bindungsplatte (6) aus einer Boden- und einer Deckplatte (38, 39) zusammengesetzt ist, zwischen denen die Rastkörper (7,8) geführt sind.

## Claims

1. Ski binding for a short ski having a binding plate (6), which supports a front and a rear boot holder, and having a base plate (1) which can be attached to the ski and which comprises a front and a rear latching retainer (2, 4) for the binding plate (6) which can be inserted between the latching retainers (2, 4), wherein the binding plate (6) supports latching bodies (7, 8) over which the latching retainers (2, 4) engage and of which the front latching body forms a spring catch, which cooperates with the front latching retainer (2), for locking the binding plate (6) which can be pivoted about the rear latching retainer (4), wherein the binding plate (6) is supported by a transverse web (22) on the front side and by a stop lug (23) on a protruding support stop (24) on the rear side of the rear latching retainer (4) which is formed as a support head (5), and the rear latching body (8), which is disposed on the front side of the support head (5), of the binding plate (6) is mounted in such a manner as to be displaceable against the force of a catch spring (26) in the longitudinal direction of the binding plate (6) and is equipped with a wedge surface (33) which engages underneath a shoulder (32) of the support head (5), and that the transverse web (22) constitutes a displacement stop for the rear latching body (8) which is influenced by the catch spring (26).

2. Ski binding as claimed in claim 1, **characterised in that** the binding plate (6) comprises a displacement guide (35) for the rear latching body (8) having a guide portion for downwardly swivelling out the latching body head (34), which forms the wedge surface (33).

3. Ski binding as claimed in claim 2, **characterised in that** the guide portion for downwardly swivelling out the rear latching body (8) consists of a recess (36) in the base of the displacement guide (35).

4. Ski binding as claimed in any one of claims 1 to 3, **characterised in that** the part of the rear latching body (8) which is supported on the catch spring (26) is guided between upper and lower sliding plates (37) which are inserted in the binding plate (6).

5. Ski binding as claimed in any one of claims 1 to 4, **characterised in that** the front latching body (7) consists of a slide (9) which is influenced with a catch spring (16) and which is supported by a V-shaped latching recess (20) on a support roller (3) of the base plate (1), which support roller forms the front latching retainer (2) and engages over the recess edge with an edge web (21).

6. Ski binding as claimed in claim 5, **characterised in that** the two end portions of the slide (9) which laterally delimit the V-shaped latching recess (20) are chamfered on the upper side towards their front-side end.

7. Ski binding as claimed in claim 5 or 6, **characterised in that** the slide (9) is formed as an angle piece which is guided in the region of its longitudinal limb (10) by a guide roller (12), which engages into a slot hole (11) of the longitudinal limb (10), and said angle piece is guided in the region of its transverse limb (13), which is influenced by the catch spring (16), by means of a centring attachment piece (14) which serves as a counter bearing for the catch spring (16).

8. Ski binding as claimed in any one of claims 1 to 7, **characterised in that** the binding plate (6) is composed of a base plate and a cover plate (38, 39), between which the latching bodies (7, 8) are guided.

## Revendications

1. Fixation de ski, en particulier pour un ski court, avec une plaque de fixation (6) portant une fixation de chaussure avant et une fixation de chaussure arrière et avec une plaque de base (1), susceptible d'être fixée sur le ski, qui présente un logement d'encliquetage avant et un arrière (2, 4) pour la plaque de fixation (6) susceptible d'être insérée entre les logements d'encliquetage (2, 4), la plaque de fixation (6) portant des corps d'encliquetage (7, 8) entourés par les logements d'encliquetage (2, 4), dont celui avant forme un cliquet à ressort coopérant avec le logement d'encliquetage avant (2), pour l'encliquetage de la plaque de fixation (6) susceptible de pivoter autour du logement d'encliquetage arrière (4), où la plaque de fixation (6) prend appui, par une nervure transversale (22), sur la face avant et, par un ergot de butée (23), sur une butée d'appui avant (24), sur la face arrière du logement d'encliquetage arrière (4) réalisé sous la forme de tête d'appui (5), et le corps d'encliquetage arrière (8), disposé sur la face avant de la tête d'appui (5), de la plaque de fixation (6) étant monté de façon déplaçable dans la direction longitudinale de la plaque de fixation (6), à l'encontre de la force d'un ressort d'encliquetage (26), et étant équipé d'une surface de coin (33) saisissant par le dessous un épaulement (32) de la tête d'appui (5), et en ce que la nervure transversale (22) constitue une butée de déplacement pour le corps d'encliquetage arrière (8) sollicité par le ressort d'encliquetage (26).

2. Fixation de ski selon la revendication 1, **caractérisée en ce que** la plaque de fixation (6) présente vers le bas un guidage de déplacement (35) pour le corps d'encliquetage arrière (8) arrière, avec un tronçon de guidage pour l'échappement par pivotement de la tête de corps d'encliquetage (34) formant la face de coin (33).

3. Fixation de ski selon la revendication 2, **caractérisée en ce que** le tronçon de guidage, pour sortir par pivotement du corps d'encliquetage arrière (8) vers le bas, est formé d'un évidement (36) ménagé dans le fond de l'ouverture de déplacement (35).

4. Fixation de ski selon l'une des revendications 1 à 3, **caractérisée en ce que** la partie, soutenue sur le ressort d'encliquetage (26), du corps d'encliquetage arrière (8) est guidée entre des plaques de glissement (37) supérieures et inférieures, insérées dans la plaque de fixation (6).

5. Fixation de ski selon l'une des revendications 1 à 4, **caractérisée en ce que** le corps d'encliquetage avant (7) est composé d'un coulisseau (9), sollicité par un ressort d'encliquetage (16) et soutenu, par l'intermédiaire d'un évidement d'encliquetage (20) en forme de V, sur un galet d'appui (3), formant le logement d'encliquetage avant (2), entourant le bord d'évidement par une nervure de bordure (21), de la plaque de base (1).

6. Fixation de ski selon la revendication 5, **caractérisée en ce que** les deux tronçons d'extrémité, délimitant latéralement l'évidement d'encliquetage (20) en forme de V, du coulisseau (9) sont biseautés en face supérieure vers leur extrémité frontale.

7. Fixation de ski selon la revendication 5 ou 6, **caractérisée en ce que** le coulisseau (9) est réalisé sous la forme de pièce d'angle, qui, dans la zone de sa branche longitudinale (10), est guidée par un galet de guidage (12) s'engageant dans un trou oblong (11) de la branche longitudinale (10) et, dans la zone de sa branche transversale (13) sollicitée par le ressort d'encliquetage (16), est guidée par un appendice de centrage (14), servant de contre-appui pour le ressort d'encliquetage (16).

8. Fixation de ski selon l'une des revendications 1 à 7, **caractérisée en ce que** la plaque de fixation (6) est composée d'une plaque de fond et d'une plaque de couvercle (38, 39), entre lesquelles sont guidés les corps d'encliquetage (7, 8).
